# EUROPÄISCHE PATENTSCHRIFT

(11) **EP 0 665 344 B1**
(45) Veröffentlichungstag und Bekanntmachung des Hinweises auf die Patenterteilung: **07.04.1999**
(21) Anmeldenummer: 95100925.7
(22) Anmeldetag: 24.01.1995
(51) Int. Cl.: E04C 2/52, E04C 2/12, E04F 15/04

(54) **Verfahren zur Herstellung einer Bauplatte und Bauplatte**
Method of manufacturing a building panel and building panel
Procédé pour la fabrication d'un panneau de construction et panneau de construction

(30) Priorität: 26.01.1994 DE 9401301 U; 01.12.1994 DE 4442856
(43) Veröffentlichungstag der Anmeldung: 02.08.1995
(73) Patentinhaber: Doser, Reinhard, D-87459 Pfronten-Dorf (DE)
(72) Erfinder: Doser, Reinhard, D-87459 Pfronten-Dorf (DE)
(74) Vertreter: Grünecker, Kinkeldey, Stockmair & Schwanhäusser Anwaltssozietät

(56) Entgegenhaltungen:
- DE-A- 2 064 475
- DE-A- 2 520 199

## Beschreibung

Die Erfindung betrifft eine Bauplatte nach dem Oberbegriff des Anspruchs 1 sowie ein Verfahren zur Herstellung einer Bauplatte nach dem Oberbegriff des Anspruchs 6.

Eine gattungsgemäße Bauplatte ist aus der deutschen Offenlegungsschrift DE-A-25 20 199 bekannt. Diese Bauplatte umfaßt zwei im wesentlichen rechteckförmige aufeinandergelegte Elemente, wobei das eine Element eine kleinere Grundfläche als das andere Element derart hat, daß das größere Element an allen vier Kanten über das kleinere Element übersteht.

Aus der DE-A-20 64 475 ist ein Bauelement bekannt, das über eine Nut- und Federausbildung entlang der Längseiten mit einem angrenzenden Bauelement verbunden wird. Das Bauelement wird mit einer Oberflächenschicht aus Pappe oder Gewebe überzogen, die über die Seitenkante so vorsteht, daß die zwischen zwei gebildeten Bauelementen entstehende Fuge im wesentlichen abgedeckt ist.

Aufgabe der Erfindung ist es, eine Bauplatte und ein Verfahren zur einfachen Herstellung einer Bauplatte und eine einfach zu handhabende Bauplatte anzugeben, die sich insbesondere zur Trittschall- und/oder Wärmedämmung eignet.

Diese Aufgabe wird durch eine Bauplatte mit den Merkmalen des Anspruchs 1 und ein Verfahren zu deren Herstellung nach dem Anspruch 6 gelöst. Eine spezielle Verwendung der erfindungsgemäßen Bauplatte ist jeweils in den Ansprüchen 8 und 9 angegeben.

Die erfindungsgemäße Bauplatte kann entweder so verlegt werden, daß mehrere Bauplatten vollflächig seitlich aneinander angrenzend verlegt werden oder aber daß jede zweite Bauplatte mit einer oberen Grundfläche nach unten und umgekehrt angeordnet wird. Bei gleicher Lageorientierung der Bauplatten nebeneinander zeigen diese auf gleicher Höhe liegende Aussparungen bzw. Auskehlungen, in der eine Nagelleiste Platz finden kann. Bei der erfindungsgemäßen Bauplatte sind zwei gegenüberliegende Seitenkanten mit auf gleicher Höhe ausgerichteten Stufenfalz und die beiden anderen gegenüberliegenden Seitenkanten mit zueinander entgegengesetzt ausgerichteten Stufenfalzen versehen.

Die erfindungsgemäßen Bauplatten mit gleichem Format und gleichem Verbindungsfalz können in den unterschiedlichsten Bereichen Verwendung finden. Durch die Einheitlichkeit aller Bauplatten ist der Logistikaufwand, Frachtaufwand, Lageraufwand und Kapazität, Bereithaltungskosten, Baustellenfläche, Beratungsaufwand und Verarbeitungsaufwand gegenüber konventionellen Bauplatten stark reduziert. Die Verbindung mit Stufenfalz ist zudem auch für die Heimwerker, denen nur einfaches Werkzeug zur Verfügung steht, gut zu handhaben. Überdies sind die Bauplatten mit Verbindungsfalz in ihrer Kantenstabilität denen mit Feder-Nut-System deutlich überlegen.

Die Bauplatte weist in einer vorteilhaften Ausgestaltung der Erfindung eine Gesamtlänge von 1,2 m und eine Gesamtbreite von 0,8 m auf. Mit diesem auf Europaletten abgestimmten Abmessungen der Bauplatte ist eine sehr gute Transportierbarkeit und durch die Europalette gleichzeitig ein guter Kantenschutz für die aufeinandergestapelten Bauplatten gegeben. Ferner ist ein derartiges Format sehr einfach zu handhaben.

In einer vorteilhaften Ausgestaltung des erfindungsgemäßen Verfahrens werden die Bauplattenelemente zu einer Bauplatte verklebt. Dies ist sowohl eine sichere als auch kostengünstige Verbindungstechnik.

Die Erfindung wird nachstehend anhand eines Ausführungsbeispiels und zugehöriger Zeichnungen näher erläutert. In diesen zeigen:
- Fig. 1: eine Draufsicht einer Bauplatte nach der Erfindung,
- Fig. 2: eine Vorderansicht der Bauplatte nach Fig. 1 in Pfeilrichtung V,
- Fig. 3: eine Seitenansicht der Bauplatte nach Fig. 1 in Pfeilrichtung S,
- Fig. 4: schematisch eine Schnittdarstellung mehrerer verlegter Bauplatten mit Nagel leiste nach der Erfindung,
- Fig. 5: schematisch eine Schnittdarstellung mehrerer verlegter Bauplatten nach der Erfindung,
- Fig. 6: eine vergrößerte Schnittdarstellung des Verbindungsfalzes an zwei Bauplatten nach der Erfindung,
- Fig. 7: eine vergrößerte Schnittdarstellung mit zwei Bauplatten und mit einer Nagel leiste nach der Erfindung, und
- Fig. 8: ein Verlegebeispiel der Bauplatten nach der Erfindung.

Die Fig. 1 zeigt eine im wesentlichen rechteckige Bauplatte 1, die sich aus zwei übereinanderliegenden Bauplattenelementen 2,3 zusammensetzt. Die beiden Bauplattenelemente 2,3 sind derart zueinander versetzt zu einer Bauplatte 1 miteinander verbunden, daß an allen vier Seitenkanten der Bauplatte 1 ein Stufenfalz entsteht. Durch die Quaderform der beiden Bauplattenelemente 2,3 ist der Stufenfalz - wie aus Fig. 2 und 3 hervorgeht -, mit einer überstehenden Wange 4,6 und einer rechtwinklingen Auskehlung 5,7 versehen.

Im dargestellten Ausführungsbeispiel weist das untere, erste Bauplattenelement 2 eine größere Grundfläche auf als das obere, zweite Bauplattenelement 3. Hierbei sind die Längen der Bauplattenelemente 2,3 gleich und die Breite des Bauplattenelementes 2 größer als die des Bauplattenelementes 3. Aus Gründen der Handhabbarkeit und der Transportierbarkeit weist die Bauplatte 1 vorzugsweise eine Gesamtlänge L_{G} von etwa 1,2 m und eine Gesamtbreite B_{G} von etwa 0,8 m auf. Beide Bauplattenelemente 2,3 sind gleich dick (etwa 2,5 cm), so daß sich eine Gesamtstärke der Bauplatte 1 von 5 cm ergibt. Die Länge jedes Bauplattenelementes 2,3 beträgt etwa 1,16 m und die Breite des breiteren Bauplattenelementes 2 beträgt etwa 0,8 m und die des schmäleren Bauplattenelementes 3 etwa 0,72 m. Die Bauplattenelemente 2,3 sind derart miteinander verbunden, daß das breitere Bauplattenelement 2 an drei Seitenkanten eine um etwa 4 cm überstehende Wange bildet, und das obere Bauplattenelement 3 - wie vor allen Dingen aus Fig. 3 hervorgeht - eine überstehende Wange an einer Seitenkante (in Fig. 1 oben) von ebenso etwa 4 cm bildet.

Die vorzugsweise aus Holz, einem holzähnlichen Material oder anderem Material bestehenden Bauplattenelemente 2,3 werden bevorzugt miteinander verklebt, es sind jedoch auch andere Verbindungstechniken, je nach Material der Bauplatte 1, denkbar.

Die Fig. 4 zeigt mehrere gleichsinnig nebeneinander gesetzte Bauplatten 1, deren seitliche Wangen auf gleicher Höhe aneinanderstoßen, so daß die auf gleicher Höhe angeordneten rechtwinkligen Auskehlungen gemeinsam eine Nut erzeugen, in der eine Nagelleiste 8 aufgenommen ist. Eine derartige Verlegung der Bauplatten 1 kann beispielsweise zur Trittschalldämmung vorteilhaft sein, wie sie üblicherweise unter Holzdielen, Böden oder ähnlichem angewendet wird. Mit der einfach eingelegten Nagel leiste 8 ist eine vollflächige Dämmwirkung unter Ausnutzung der Dämmöglichkeit auf der Gesamthöhe erreicht. Ferner ist es dabei möglich die Dielenbretter zu befestigen.

Bei der in Fig. 5 dargestellten Verlegeweise der Bauplatten 1 ist jede zweite Bauplatte 1 umgedreht angeordnet. Dadurch greifen entlang der Längsseitenkanten die jeweilige Wange der Bauplatte 1 in die jeweilige Auskehlung der benachbarten Bauplatte 1 ein. Es entsteht so eine durchgehende Fläche ohne Durchgangsfuge.

Die Fig. 6 zeigt eine vergrößerte Darstellung der ineinandergreifenden Verbindungsfalze zweier Bauplatten 1, wie sie beispielsweise bei einer Verlegung nach Fig. 5 entlang der Längsseitenkanten oder entlang der Breitenseitenkanten der Bauplatten 1 vorliegt.

In Fig. 7 ist ein vergrößerter Ausschnitt der Verbindungsstelle zwischen zwei Bauplatten 1 dargestellt, bei Verwendung einer Nagelleiste 8, wie bereits mit Fig. 4 erläutert. Eine derartige Verlegung der Bauplatten kann zur Trittschalldämmung unter Böden 9 oder zur Wärmedämmung an Wandverkleidungen 9 durchgeführt werden. Vorzugsweise ist die Nagelleiste 8 in ihren Querschnittsabmessungen etwas kleiner als die gebildete Nut zwischen den beiden Bauplatten 1 zu dimensionieren, damit Fertigungsungenauigkeiten z.B. bei leichter Krümmung der Nagel leiste 8 oder nachträglichem einseitigen Schwund der Nagel leiste 8 ausgeglichen werden können.

Fig. 8 zeigt mehrere nebeneinander verlegte Bauplatten 1, wobei deutlich wird, daß ein derartiger Verbindungsfalz entlang der vier Seitenkanten ebenso einzupassen ist, wenn Platten quer zur Legerichtung angelegt werden. Bei der gewählten Dimensionierung der Bauplatten 1 können entlang zwei längsverlegter Bauplatten 1 genau drei Bauplatten 1 quer dazu angelegt werden.

Die Grundflächengröße und die Plattenstärke können auch anders als hier vorgeschlagen bemessen sein, je nach den Erfordernissen und dem Einsatzzweck der Bauplatte. Weiterhin ist es möglich, statt des holzartigen Materials die gesamte Bauplatte 1 oder nur eines der Bauplattenelemente 2,3 aus einem anderen Material oder Dämmstoff herzustellen. So ist ein Sandwich-Mehrschichtaufbau möglich, bei dem beispielsweise zwischen zwei Holzplatten ein anderes Dämmaterial eingelegt ist. Dieses Herstellungsverfahren der Bauplatten und der Verbindungsfalz kann für Gipsfaserplatten ebenso angewandt werden. Der Stufenfalz entlang zwei gegenüberliegenden Seitenkanten kann hierbei alternativ mit einem stumpfen Stoß ausgeführt werden. Auch kann das Bauplattenelement 3 so bemessen sein, daß es in der Länge derart verkürzt ist, daß die bisherige, obere Wange 6 durch eine untere Wange 4 (in Fig. 3) auf gleicher Höhe wie die Wangen 4 der drei anderen Seitenkanten ausgebildet ist. In einer weiteren Variante kann das obere Bauplattenelement 3 auf beiden Breitenseiten das Bauplattenelement 2 überragend ausgebildet sein, so daß die in Fig. 3 dargestellte Wange 4 des unteren Bauplattenelementes 2 durch eine obere Wange 6 ersetzt wird.

## Patentansprüche

1. Bauplatte, insbesondere zur Trittschall- und/oder Wärmedammung, mit im wesentlichen rechteckiger Grundfläche, wobei die Bauplatte aus zwei unterschiedliche Grundflächen aufweisenden, Bauplattenelementen (2,3) gebildet ist, deren seitlicher Versatz zueinander vier zum Verbinden von Bauplatten ausreichend stabile Stufenfalze (4,5,6,7) bildet, dadurch gekennzeichnet, daß das erste Bauplattenelement (2) das zweite Bauplattenelement (3) entlang von drei Seitenkanten und das zweite Bauplattenelement (3) das erste Bauplattenelement (2) entlang der vierten Seitenkante überragt.

2. Bauplatte nach Anspruch 1, dadurch gekennzeichnet, dass die Länge des zweiten Bauplattenelementes (3) der Länge des ersten Bauplattenelementes (2) entspricht.

3. Bauplatte nach mindestens einem der Ansprüche 1 oder 2, dadurch gekennzelchnet, dass die Bauplatte (1) aus zwei unterschiedlich große Grundflächen aufweisenden,
quaderförmigen Bauplattenelementen (2,3) gebildet ist, deren seitlicher Versatz zueinander den Stufenfalz (4,5,6,7) bildet.

4. Bauplatte nach mindestens einem der Ansprüche 1 bis 3, dadurch gekennzeichnet, dass die Bauplatte (1) eine Gesamtlänge (LG) von 1,2 m und eine Gesamtbreite (BG) von 0,8 m aufweist.

5. Bauplatte nach mindestens einem der Ansprüche 1 bis 4, dadurch gekennzeichnet, dass die Bauplattenelemente (2,3) gleich dick sind.

6. Verfahren zur Herstellung einer Bauplatte nach einem der Ansprüche 1 bis 5, insbesondere zur Trittschall- und/oder Wärmedämmung, mit einer im wesentlichen rechteckigen Grundfläche, wobei wenigstens zwei Bauplattenelemente (2, 3) derart versetzt zueinander zu einer Bauplatte (1) verbunden werden, dass durch die Versetzung an vier Seitenkanten ein Stufenfalz (4,5,6,7) entsteht, dadurch gekennzeichnet, daß die Bauplattenelemente (2,3) derart zueinander angeordnet werden, dass an drei Seitenkanten das erste Bauplattenelement (2) das zweite Bauplattenelement (3) überragt und dass an einer vierten Seitenkante das zweite Bauplattenelement (3) das erste Bauplattenelement (2) überragt.

7. Verfahren nach Anspruch 6, dadurch gekennzeichnet, dass die Bauplattenelemente (2, 3) zu einer Bauplatte (1) verklebt werden.

8. Verwendung von Bauplatte nach mindestens einem der Ansprüche 1 bis 5, dadurch gekennzeichnet, dass an allen vier Seitenkanten einer Bauplatte (3) formschlüssig eine weitere Bauplatte (2) in Eingriff gebracht wird, wobei eine obere und untere Fläche voll flächig und ohne Durchgangsfuge erzeugt wird.

9. Verwendung von Bauplatten nach mindestens einem der Ansprüche 1 bis 5, dadurch gekennzelchnet, dass bei gleicher Nebeneinanderanordnung zweier Bauplatten entlang der Längsseitenkanten jeweils eine Nut entsteht, die als Aufnahme für eine Nagelleiste (8) geeignet ist.

## Claims

1. Building panel, particularly for footfall sound insulation and/or thermal insulation, with an essentially rectangular basal surface, wherein the building panel is formed from two building panel elements (2, 3) having different basal surfaces, the lateral offset of which in relation to one another forms four stepped folds (4, 5, 6, 7) which are sufficiently stable for the connection of building panels, characterised in that the first building panel element (2) overhangs the second building panel element (3) along three lateral edges and the second building panel element (3) overhangs the first building panel element (2) along the fourth lateral edge.

2. Building panel according to claim 1, characterised in that the length of the second building panel element (3) corresponds to the length of the first building panel element (2) .

3. Building panel according to at least one of claims 1 or 2, characterised in that the building panel (1) is formed from two parallelepipedal building panel elements (2, 3) which have basal surfaces of different size and the lateral offset of which in relation to one another forms the stepped fold (4, 5, 6, 7).

4. Building panel according to at least one of claims 1 to 3, characterised in that the building panel (1) has an overall length (LG) of 1.2 m and an overall breadth (BG) of 0.8 m.

5. Building panel according to at least one of claims 1 to 4, characterised in that the building panel elements (2, 3) are of equal thickness.

6. Method of manufacturing a building panel according to one of claims 1 to 5, particularly for footfall sound insulation and/or thermal insulation, with an essentially rectangular basal surface, wherein at least two building panel elements (2, 3) are offset in relation to one another to form a building panel (1), in such a way that a stepped fold (4, 5, 6, 7) occurs on four lateral edges as a result of the offset, characterised in that the building panel elements (2, 3) are so disposed in relation to one another that the first building panel element (2) overhangs the second building panel element (3) on three lateral edges and that the second building element (3) overhangs the first building panel element (2) on a fourth lateral edge.

7. Method according to claim 6, characterised in that the building panel elements (2, 3) are glued together to form a building panel (1).

8. Use of building panels according to at least one of claims 1 to 5, characterised in that, on all four lateral edges of one building panel (1), a further building panel (1) is brought into engagement in a form-locking manner, under which circumstances an upper and a lower face are produced in a flush manner and without a transitional joint.

9. Use of building panels according to at least one of claims 1 to 5, characterised in that, when two building panels are disposed side by side in an identical manner, a groove, which is suitable as a receptacle for a moulding (8) with pins, occurs along the longitudinal lateral edges in each case.

## Revendications

1. Panneau de construction, destiné en particulier à assurer une isolation phonique de bruits de chocs et/ou une isolation thermique, comprenant sensiblement une surface de base rectangulaire, le panneau de construction étant formé par deux éléments de panneau (2, 3) comportant des surfaces de base différentes, dont le décalage latéral forme quatre feuillures en gradins (4, 5, 6, 7) suffisamment stables pour l'assemblage des panneaux de construction, caractérisé en ce que le premier élément de panneau (2) dépasse le deuxième élément de panneau (3) sur trois bords latéraux et le deuxième élément de panneau (3) dépasse le premier élément de panneau (2) sur le quatrième bord latéral.

2. Panneau de construction selon la revendication 1, caractérisé en ce que la longueur du deuxième élément de panneau (3) correspond à la longueur du premier élément de panneau (2).

3. Panneau de construction selon la revendication 1 ou 2, caractérisé en ce que le panneau de construction (1) est formé par deux éléments de panneau (2, 3) parallélépipédiques comportant des surfaces de base de taille différente, le décalage latéral entre les deux éléments de panneau formant la feuillure en gradins (4, 5, 6, 7).

4. Panneau de construction selon au moins l'une quelconque des revendications 1 à 3, caractérisé en ce que le panneau de construction (1) présente une longueur totale (LG) de 1,2 m et une largeur totale (BG) de 0,8 m.

5. Panneau de construction selon au moins l'une quelconque des revendications 1 à 4, caractérisé en ce que les éléments de panneau (2, 3) ont la même épaisseur.

6. Procédé de fabrication d'un panneau de construction selon l'une quelconque des revendications 1 à 5, destiné en particulier à assurer une isolation phonique de bruits de chocs et/ou une isolation thermique, comprenant sensiblement une surface de base rectangulaire, dans lequel au moins deux éléments de panneau (2, 3) sont assemblés en un panneau de construction (1) en étant décalés de manière à former sur les quatre bords latéraux une feuillure en gradins (4, 5, 6, 7), caractérisé en ce que les éléments de panneau (2, 3) sont disposés l'un par rapport à l'autre de telle sorte que le premier élément de panneau (2) dépasse le deuxième élément de panneau (3) sur trois bords latéraux et en ce que le deuxième élément de panneau (3) dépasse le premier élément de panneau (2) sur un quatrième bord latéral.

7. Procédé selon la revendication 6, caractérisé en ce que les éléments de panneau (2, 3) sont assemblés par collage pour former un panneau de construction (1).

8. Utilisation de panneaux de construction selon au moins l'une quelconque des revendications 1 à 5, caractérisée en ce que, sur les quatre bords latéraux d'un panneau de construction (1), il est prévu d'associer par conjugaison de forme un autre panneau de construction (1), réalisant ainsi une surface supérieure et une surface inférieure entièrement plane et sans fente de passage.

9. Utilisation de panneaux de construction selon au moins l'une quelconque des revendications 1 à 5, caractérisée en ce que, par la juxtaposition identique de deux panneaux de construction le long des bords latéraux longs, il se forme respectivement une rainure pouvant recevoir une baguette à clouer (8).
